# FASCICULE DE BREVET EUROPEEN

(11) **EP 0 789 219 B1**
(45) Date de publication et mention de la délivrance du brevet: **29.11.2000**
(21) Numéro de dépôt: 97400065.5
(22) Date de dépôt: 15.01.1997
(51) Int. Cl.: F41H 11/12, F42C 11/00

(54) **Dispositif de visualisation du changement d'état d'un système**
Systemzustandwechsel-Anzeigegerät
System state change display device

(30) Priorité: 19.01.1996 FR 9600625
(43) Date de publication de la demande: 13.08.1997
(73) Titulaire: GIAT INDUSTRIES, 78000 Versailles (FR)
(72) Inventeur: Laine, Loic, 18230 Saint Doulchard (FR)
(74) Mandataire: Couderc, Thierry

(56) Documents cités:
- FR-A- 2 563 001
- GB-A- 2 105 952
- US-A- 5 027 709

## Description

Le domaine technique de l'invention est celui des dispositifs permettant la visualisation du changement d'état d'un système, et plus particulièrement celui des dispositifs permettant de visualiser l'état neutralisé d'une munition, telle une mine.

Pour conduire rapidement et en toute sécurité les opérations de déminage d'une zone de terrain, il est nécessaire de pouvoir reconnaître d'une façon fiable les munitions ou mines qui sont neutralisées et qui ne présentent donc plus aucun danger.

On entend par munition neutralisée une munition dont l'amorce a fonctionné (sans avoir entraîné l'explosion de la munition), ou encore une munition dont l'amorce ne peut plus être initiée, car la source d'énergie destinée à alimenter l'amorce se trouve épuisée.

On connaît par le brevet FR2563001 un dispositif de neutralisation et de visualisation de l'état neutralisé d'un engin explosif.

Ce dispositif prévoit un générateur de gaz qui a pour effet d'actionner un verrou, ou d'ouvrir un contact de la chaîne de mise à feu, et qui dans le même temps éjecte une masselotte portant un ruban.

La visualisation de l'état neutralisé de la munition se fait donc par l'observation de la masselotte et du ruban qui doivent se trouver bien visibles.

Une telle solution présente des inconvénients.

En effet, la masselotte est un élément mécanique qui peut se trouver bloqué ou coincé dans son logement, sa défaillance ne permet pas la détection d'un état neutralisé, même effectif.

De plus, cette solution met en oeuvre une composition génératrice de gaz qui peut elle aussi être défaillante et ne pas rendre compte de l'état neutralisé.

Une telle solution est inadaptable aux mines dispersées ou enterrées. En effet dans le cas de la dispersion, on n'est pas sûr de la position adoptée par la mine lors de son arrivée sur le sol. La visualisation de l'état neutralisé est rendue plus difficile, l'éjection de la masselotte peut même être impossible.

Dans le cas d'une mine enterrée l'éjection de la masselotte hors du sol est impossible.

C'est le but de l'invention que de proposer un dispositif de visualisation du changement d'état d'un système qui ne présente pas de tels inconvénients.

Le dispositif selon l'invention permet ainsi la visualisation à distance et d'une façon fiable de l'état neutralisé d'une munition, quelle que soit sa position sur le sol ou dans le sol.

L'invention permet cette visualisation avec une fiabilité supérieure à celle des dispositifs connus, tout en ne consommant pas d'énergie et en ayant une durée de vie quasiment illimitée.

L'invention permet de visualiser à distance le changement d'état de tout système, et peut être mise en oeuvre en dehors du domaine de l'armement.

En effet, le dispositif selon l'invention n'utilise aucune composition pyrotechnique et peut être facilement actionné par tout dispositif mécanique ou électronique.

Le dispositif selon l'invention permet également de repérer des mines factices dans un champ de mines réel à l'issue d'un certain intervalle de temps.

Ainsi l'invention a pour objet un dispositif de visualisation du changement d'état d'un système et notamment de visualisation de l'état neutralisé d'une munition telle une mine, dispositif caractérisé en ce qu'il comporte au moins un circuit oscillant passif, solidaire du système, et accordé sur une certaine fréquence, circuit aux bornes duquel est monté un court-circuit, le court-circuit étant susceptible d'être ouvert par des moyens de coupure actionnés au moment du changement d'état du système, circuit oscillant passif destiné à être mis en résonance par un moyen de détection extérieur au système et comprenant au moins un circuit oscillant actif accordable sur la fréquence propre du circuit oscillant passif.

Selon un premier mode de réalisation, les moyens de coupure sont actionnés en réponse au fonctionnement d'une amorce destinée à assurer l'initiation de la munition.

Les moyens de coupure pourront ainsi comprendre une partie du court-circuit qui est un conducteur placé à proximité ou en contact de l'amorce.

Selon un deuxième mode de réalisation, les moyens de coupure peuvent comprendre au moins un interrupteur passif à semi conducteur qui est actionné lors du changement d'état du système.

L'interrupteur passif pourra être actionné en réponse à la décharge d'une source d'énergie disposée dans la munition et destinée à assurer la mise à feu d'une amorce d'initiation de la munition.

Avantageusement, l'interrupteur passif est un transistor MOS dont la base est reliée à la source d'énergie et qui se trouve ouvert lorsque la tension de la source d'énergie est inférieure à une tension de seuil du transistor.

Selon un autre mode de réalisation, les moyens de coupure peuvent comprendre un interrupteur passif à semi-conducteur monté en série avec un conducteur passant à proximité ou au contact de l'amorce.

Selon un autre mode de réalisation, plus particulièrement destiné à une mine factice placée parmi des mines réelles, les moyens de coupure comprennent une portion de circuit susceptible de se corroder jusqu'à ouverture du circuit à l'issue d'un certain temps.

La partie de circuit non protégée pourra être recouverte au moins partiellement lors de la mise en place de la mine par une substance corrosive.

La partie de circuit non protégée pourra recevoir au moins un matériau formant couple électrolytique avec elle.

L'invention sera mieux comprise à la lecture de la description qui va suivre de modes particuliers de réalisation, description faite en référence aux dessins annexés et dans lesquels:
- la figure 1 est un schéma électrique simplifié d'un dispositif de visualisation selon l'invention,
- la figure 2 montre un premier mode de réalisation d'un dispositif selon l'invention,
- la figure 3 représente un deuxième mode de réalisation d'un dispositif selon l'invention,
- la figure 4 représente un troisième mode de réalisation d'un dispositif selon l'invention,
- les figures 5a, 5b montrent une mine inerte équipée d'un dispositif de visualisation selon un quatrième mode de réalisation, la figure 5b étant une vue partielle de la figure 5a suivant la direction F,
- la figure 5c représente seul le court circuit monté sur le circuit de la figure 5b.
- les figures 6a et 6b sont des vues recto et verso d'un cinquième mode de réalisation d'un dispositif selon l'invention.

Si on se reporte à la figure 1, un dispositif de visualisation du changement d'état d'un système 1 (qui n'est pas représenté en détails) comprend un circuit oscillant passif 2, solidaire du système 1, et un moyen de détection 3, extérieur au système 1.

Le circuit électrique oscillant passif 2 comporte une inductance 4, aux bornes de laquelle est montée une capacité 5. Aux bornes A et B du circuit oscillant 2 se trouve un court-circuit 6 qui peut être ouvert par des moyens de coupure 7 (tel un interrupteur), actionnés par un moyen de commande 8 au moment d'un changement d'état du système.

Le système pourra par exemple être une munition (telle une mine dispersable), et le changement d'état considéré sera la neutralisation de cette mine (mise hors d'état d'être initiée).

Le système pourra également être un dispositif utilisé dans le domaine civil. Par exemple un système indicateur de risque lors de l'accès à une zone dangereuse (système changeant d'état lors de l'apparition d'une radio activité). Ou encore un système rendant compte de la corrosion d'un tuyauterie ou d'une structure métallique (dans ce cas le court circuit sera ouvert par la corrosion).

Le moyen de détection 3 comprend ici, d'une part un générateur 9, contenant un circuit oscillant actif, et couplé à une bobine émettrice 10, et d'autre part une bobine réceptrice 11 reliée à un circuit amplificateur de réception 12. Le circuit oscillant actif est accordé sur la fréquence propre du circuit oscillant passif 2.

Un filtre passe bande 13 reçoit les signaux émis par le générateur 9 et ceux reçus et amplifiés par le circuit 12. Il isole dans le signal reçu par la bobine 11 les raies fréquentielles qui sont dues au champ magnétique émis par la bobine 10, cela afin d'éviter les perturbations dues aux champs extérieurs.

Le filtre 13 pourra par exemple être un filtre synchrone dont le principe est bien connu de l'homme du métier.

Le filtre est relié à un détecteur de variation 14 qui est lui même relié à un moyen de signalisation 15 (afficheur, écouteurs ou haut parleur...).

Le fonctionnement de ce dispositif est le suivant:

L'interrupteur 7 est fermé lorsque le système se trouve dans son premier état, par exemple pour une munition, l'état actif. Le court-circuit 6 est alors effectif et le circuit oscillant passif 2 est inactif.

Si on approche alors le moyen de détection 3, le champ électromagnétique émis par la bobine 10 ne peut mettre en résonance le circuit passif 2. La bobine réceptrice 11 ne détecte donc aucun signal émis par l'inductance 4.

Lorsque le système 1 change d'état (par exemple lorsque la munition est neutralisée), l'interrupteur 7 est ouvert par le moyen de commande 8.

Les bornes A et B du circuit passif 2 ne sont plus alors en court-circuit et le circuit oscillant passif 2 peut être mis en résonance par le moyen de détection 3.

Lorsque le moyen de détection 3 passe à proximité du système 1, le champ émis par la bobine 10 engendre un courant dans le circuit passif 2.

Ce courant provoque une modification du champ magnétique au voisinage du circuit passif. Cette modification entraîne une variation de l'amplitude de la tension aux bornes de la bobine réceptrice 11. Cette variation est détectée par le détecteur 14 qui active le moyen de signalisation 15.

Un tel mode de réalisation du moyen de détection 3 permet de séparer la fonction "génération d'un champ magnétique" et la fonction "détection d'une perturbation du champ". On peut donc choisir des valeurs d'inductances différentes pour les bobines 10 et 11, valeurs bien adaptées à la fonction de chaque bobine.

On détecte alors très facilement les déséquilibres du champ magnétique provoqués par le circuit passif et il en résulte une sensibilité importante pour le moyen de détection.

D'autres moyens de détection pourraient être envisagés, par exemple un circuit oscillant actif comportant une seule antenne d'émission et relié à un détecteur de variations. Le circuit actif est alors encore accordé sur une fréquence qui est la même que celle du circuit oscillant passif 2.

Lorsque le circuit passif n'est plus court-circuité, le circuit oscillant actif se trouve déséquilibré en raison du couplage qui intervient entre lui et le circuit passif 2.

Cela se traduit par exemple, pour le circuit actif, par une variation de sa fréquence, de son amplitude ou de sa consommation suivant le montage qui est retenu (de tels montages sont classiques et bien connus de l'homme du métier).

Le détecteur de variation choisi sera lui aussi de type connu (par exemple un détecteur synchrone) son seuil de sensibilité sera adapté de façon à permettre la détection du circuit passif à une distance acceptable (par exemple de l'ordre du mètre).

Le circuit oscillant actif pourra également être un circuit générant une fréquence vobulée (fréquence variable) dont le domaine de variation couvrira la fréquence propre du circuit oscillant passif 2.

La figure 2 montre le dispositif de visualisation selon l'invention adapté à un système 1 qui est une munition (non représentée en détail) comportant une charge explosive 16 (ici une charge creuse), initiée par un relais 17, lui même initié par une amorce électrique 18 reliée à une fusée électronique 19.

L'amorce 18 est portée par un tiroir 20 qui fait partie d'un dispositif de sécurité et d'armement de type connu (on consultera par exemple le brevet FR2650662 qui décrit un tel dispositif). Le tiroir est représenté ici en position de sécurité (amorce 18 non alignée avec le relais 17). Il peut se translater de façon à amener l'amorce 18 en regard du relais 17 (position armée).

Le court-circuit 6 est réalisé ici sous la forme d'un fil 24 de faible diamètre (de l'ordre de 0,lmm). Les moyens de coupure du court-circuit sont constitués par une partie 21 du fil de court-circuit 6 qui est placée au contact de l'amorce 18.

On pourra par exemple coller cette partie 21 du fil sur l'amorce 18.

Lorsque l'amorce 18 est initiée dans la position de sécurité du tiroir 20 (telle que représentée sur la figure 2), l'énergie mécanique et thermique développée brise le fil de court circuit 6, ce qui a pour effet de rendre le circuit passif 2 détectable par le moyen de détection 3.

Le tiroir étant en position de sécurité, l'initiation de la charge explosive n'intervient pas, mais la munition se trouve ensuite dépourvue d'amorce, donc neutralisée.

L'invention permet de visualiser cet état neutralisé, même si la munition est totalement invisible (par exemple une mine enterrée).

A titre de variante, il est possible de placer le fil de court-circuit 6 à quelque distance de l'amorce, l'énergie développée par celle-ci étant suffisante pour assurer la destruction du fil.

Le fil 24 peut également être remplacé par un ruban conducteur de faible épaisseur, par exemple un conducteur déposé ou sérigraphié sur un support en matière plastique.

Le fil 24 peut également être réalisé sous la forme d'une piste de circuit imprimé positionnée au voisinage ou au contact de l'amorce.

Il est possible également de rendre le fil de court-circuit solidaire d'un organe qui se déplace lors de la neutralisation de la charge. Par exemple un organe mécanique de stérilisation se déplaçant à la fin d'une période pré-programmée par un système chronométrique et destiné à bloquer le tiroir porte amorce. On pourra par exemple considérer un dispositif de sécurité et d'armement du type de celui décrit par le brevet FR2662242.

Dans ce cas, le fil de court-circuit sera attaché à l'organe mobile qui assurera sa rupture.

Les moyens de coupure 7 pourraient également être constitués par un interrupteur ouvert par le déplacement de l'organe mobile.

La figure 3 montre un dispositif de visualisation selon un deuxième mode de réalisation de l'invention.

Le système 1 est là encore une munition dont la charge explosive (non représentée) est initiée par une amorce électrique 18 reliée à une fusée électronique 19.

La fusée est alimentée par une source d'énergie 22, telle une pile au lithium.

On considère habituellement que la munition est neutralisée lorsque la source d'énergie est déchargée, car elle ne peut plus alors provoquer l'initiation de l'amorce.

Les moyens de coupure 7 du court-circuit 6 sont constitués ici par un interrupteur passif à semi-conducteur qui est par exemple un transistor 23 de technologie MOS (Metal Oxyde Semi conductor). Ce transistor est ici du type "canal N", c'est à dire qu'il laisse passer le courant pour une tension positive entre sa base (G) et sa source (S).

Le Drain (D) et la source (S) de ce transistor sont reliés aux bornes A et B du circuit oscillant passif 2. La base (Gate G) du transistor est reliée à la sortie positive (+) de la source de tension 22 qui alimente la fusée 19. La sortie négative (-) de la source de tension 22 est également le pôle commun de l'ensemble des circuits et elle est reliée à la source (S) du transistor 23.

Un transistor de type MOS présente une plage de seuil, c'est à dire une plage de tension Vmin/Vmax telle que:
- lorsque la tension entre base (G) et source (S) est supérieure à Vmax, le transistor est saturé (Source (S) et Drain (D) sont reliés),
- lorsque la tension entre base (G) et source (S) est inférieure à Vmin, le transistor est bloqué (Source (S) et Drain (D) ne sont plus reliés).

On pourra par exemple avoir Vmax = 2 volts et Vmin = 0,5 Volts.

Lorsque la tension aux bornes de la source 22 est supérieure à la plage de seuil de commutation du transistor 23 (soit par exemple supérieure à 2 volts), ce dernier est saturé. Le transistor court-circuite alors le circuit oscillant 2, Drain (D) et source (S) sont reliés.

Lorsque la source d'énergie est déchargée, sa tension devient inférieure à la plage de seuil du transistor 23 (inférieure ou égale à 0,5 Volts). Le transistor se trouve alors bloqué, ce qui signifie que Drain (D) et source (S) ne sont plus reliés et que le court-circuit 6 est ouvert.

Le MOS sera choisi de façon à ce que la tension à laquelle intervient son blocage (Vmin) soit inférieure à la tension minimale qui permettrait l'initiation de l'amorce.

Ainsi on est assuré de voir le court-circuit 6 s'ouvrir lorsque la tension de source ne permet plus l'initiation de l'amorce.

Le circuit oscillant 2 peut alors être mis en résonance par le moyen de détection.

La munition qui se trouve neutralisée comme suite à la décharge de sa source d'énergie peut donc être facilement détectée. La détection est possible même s'il s'agit d'une mine enterrée.

A titre de variante, il est possible de remplacer dans le circuit 2 la capacité 5 par le transistor MOS 23 lui même. En effet ce dernier possède une capacité interne entre Drain (D) et source (S) de l'ordre de 100 pico-farads qu'il est possible d'utiliser pour réaliser le circuit oscillant passif 2.

La figure 4 montre un autre mode de réalisation de l'invention dans lequel les moyens de coupure comprennent un interrupteur statique (transistor MOS 23) monté en série avec un fil 24 de faible diamètre comportant une partie 21 placée au contact de l'amorce 18.

Ce mode de réalisation permet de rendre détectable le circuit passif 2 lorsque la neutralisation est due à l'initiation de l'amorce 18 ou lorsque elle est consécutive à la décharge de la source d'énergie 22.

Les figures 5a, 5b, 5c illustrent un autre mode de réalisation de l'invention plus particulièrement destiné à permettre, lors des opérations de déminage, la détection des mines factices.

L'invention permet de détecter aisément les mines neutralisées parmi celles qui sont encore actives. On facilite et accélère ainsi les opérations de déminage, car il n'est plus nécessaire de prendre des précautions pour relever les mines neutralisées.

Pour des raisons d'économies on réalise aujourd'hui de plus en plus de champs de mines dans lesquels sont mélangées les mines réelles et les mines factices.

Afin de maintenir l'efficacité du champ de mine, il est indispensable que les mines factices ne puissent pas être détectées facilement par les troupes ennemies.

Cependant, lorsqu'on cherche à l'issue du conflit à déminer une zone, il n'est pas possible de distinguer une mine réelle encore active et une mine factice. Il en résulte un ralentissement (et un surcoût) des opérations, car toutes les précautions doivent être prises pour traiter des mines à priori suspectes.

Les modes de réalisation précédents facilitent les opérations de déminage en permettant la visualisation des mines réelles qui sont neutralisées.

Ils ne peuvent par contre pas être utilisés dans une mine factice qui ne contient aucun circuit électronique.

Il est possible pourtant d'adapter le dispositif de visualisation selon l'invention à de telles mines factices.

Une première solution à ce problème est de doter la mine factice d'un module de chronométrie qui reçoit lors de la pose de la mine une programmation correspondant à la durée d'emploi envisagée pour le champ de mine.

Ce module chronométrique pourra être mécanique et comprendre par exemple un piston qui se déplacera à l'issue de la période programmée pour venir rompre le court-circuit d'un circuit oscillant passif selon l'invention.

Le module chronométrique pourra aussi être électronique et commander à l'issue de l'intervalle programmé le blocage d'un interrupteur statique.

La figure 5a montre un autre mode de réalisation très peu coûteux dans lequel aucun système chronométrique n'est nécessaire.

La mine factice 25 comporte un logement 26 dans lequel est placé un circuit oscillant passif 2.

Ce circuit oscillant est réalisé ici sous la forme de composants électroniques soudés à un circuit imprimé 27 (voir aussi la figure 5b).

Le circuit est noyé dans une résine de protection 28 qui remplit tout le logement 26. Le court-circuit 6 a la forme d'un cavalier monté sur des broches portées par le circuit imprimé 27. Seul le court-circuit 6 se trouve à l'extérieur de la résine 28.

Le court circuit 6 est représenté seul à la figure 5c. Il comporte un support 29 en forme d'ampoule (en verre ou en matière plastique) sur laquelle sont fixées les broches de raccordement 30. Un fil de petit diamètre 31 est disposé entre les broches 30 à l'intérieur de l'ampoule 29 qui constitue un réceptacle étanche.

Le fil est choisi en un matériau qui s'oxyde au contact de l'humidité de l'air (par exemple en un matériau à base de fer).

On choisira le diamètre de fil en fonction de la durée d'emploi prévue pour le champ de mine.

Lors de la mise en place de la mine d'exercice, on brise une face supérieure de l'ampoule 29 ce qui met le fil en communication avec l'air ambiant et l'humidité extérieure.

A l'issue d'un intervalle de temps (de l'ordre de quelques jours) qui correspond à la durée d'emploi du champ de mine, la corrosion a attaqué complètement le fil 31 qui s'est rompu rendant ainsi le circuit oscillant passif 2 détectable.

A titre de variante, il est possible de placer dans l'ampoule au moment de la pose de la mine un matériau corrosif destiné à attaquer le fil. Cette variante permet de maîtriser plus facilement la durée nécessaire pour rompre le court-circuit, puisque la cinétique de la réaction chimique utilisée est bien connue.

Les figures 6a et 6b montrent un autre mode de réalisation particulièrement bon marché dans lequel le circuit oscillant passif 2 est porté par une étiquette 32 réalisée en une matière plastique souple, par exemple en Nylon (ou encore en papier).

Une étiquette portant un circuit oscillant passif est connue par exemple dans le domaine des systèmes antivols destinés aux commerces (voir par exemple le brevet GB2105952).

L'étiquette 32 porte sur chacune de ses faces un dépôt métallique. Le dépôt sera réalisé par exemple par sérigraphie. L'ensemble des dépôts conducteurs constitue un circuit électrique oscillant comportant une inductance 4 aux bornes de laquelle est montée une capacité 5, circuit shunté par un court-circuit 6.

Une armature 5a de la capacité est portée par une face de l'étiquette 32, l'autre armature 5b est portée par l'autre face de l'étiquette. Le matériau de l'étiquette constitue le diélectrique de cette capacité.

L'inductance est portée par une seule face de l'étiquette et elle est formée par une piste conductrice en forme de spirale. L'armature 5b de la capacité est reliée à l'inductance par une connexion 33 qui traverse l'étiquette.

On pourra par exemple réaliser la connexion en prévoyant un trou traversant l'étiquette et qui est rempli après réalisation par un matériau conducteur. On pourra également métalliser le trou.

Le court-circuit 6 passe ici d'une face à l'autre par un des rebords 32a de l'étiquette. Il suffira pour cela de réaliser le circuit sur une seule face d'une feuille qui sera repliée ensuite le long du rebord 32a et collée, la connexion 33 est réalisée après collage de la feuille .

L'ensemble du circuit est recouvert d'une couche d'un vernis protecteur à l'exception d'une zone 34 qui laisse à nu une partie du court-circuit 6.

Cette zone non protégée est recouverte d'un adhésif protecteur 35.

Le circuit ainsi réalisé est collé sur une mine factice.

Au moment de l'emploi de la mine on retire l'adhésif protecteur 35 de façon à laisser au contact de l'humidité de l'air la partie du court-circuit 6 qui n'est pas protégée.

La corrosion finira par détruire cette partie rendant ainsi le circuit passif 2 détectable.

On choisira le matériau du court-circuit ainsi que la taille de la zone qui n'est pas protégée en fonction de la durée d'emploi prévue pour le champ de mine.

A titre de variante, on pourra remplacer au moment de la pose l'adhésif protecteur par un autre adhésif réalisé en un matériau formant un couple électrolytique avec le matériau du court circuit. On pourra par exemple associer de l'aluminium avec du cuivre.

Les matériaux formant couple électrolytique se dégradent mutuellement suivant une cinétique chimique qui est bien connue et facile à maîtriser.

Une telle disposition permet de définir de façon plus fiable la durée nécessaire pour ouvrir le court circuit 6.

## Revendications

1. Dispositif de visualisation du changement d'état d'un système et notamment de visualisation de l'état neutralisé d'une munition telle une mine, ***caractérisé en ce qu***'il comporte au moins un circuit oscillant passif, solidaire du système, et accordé sur une certaine fréquence, circuit aux bornes duquel est monté un court-circuit, le court-circuit étant susceptible d'être ouvert par des moyens de coupure actionnés au moment du changement d'état du système, circuit oscillant passif destiné à être mis en résonance par un moyen de détection extérieur au système et comprenant au moins un circuit oscillant actif accordable sur la fréquence propre du circuit oscillant passif.

2. Dispositif selon la revendication 1, caractérisé en ce que les moyens de coupure sont actionnés en réponse au fonctionnement d'une amorce destinée à assurer l'initiation de la munition.

3. Dispositif selon la revendication 2, caractérisé en ce que les moyens de coupure comprennent une partie du court-circuit qui est un conducteur placé à proximité ou en contact de l'amorce.

4. Dispositif selon la revendication 4, caractérisé en ce que les moyens de coupure comprennent au moins un interrupteur passif à semi conducteur qui est actionné lors du changement d'état du système.

5. Dispositif selon la revendication 4, caractérisé en ce que l'interrupteur passif est actionné en réponse à la décharge d'une source d'énergie disposée dans la munition et destinée à assurer la mise à feu d'une amorce d'initiation de la munition.

6. Dispositif selon la revendication 5, caractérisé en ce que l'interrupteur passif est un transistor MOS dont la base est reliée à la source d'énergie et qui se trouve ouvert lorsque la tension de la source d'énergie est inférieure à une tension de seuil du transistor.

7. Dispositif selon la revendication 3 et une des revendications 5 ou 6, caractérisé en ce que les moyens de coupure comprennent un interrupteur passif à semi-conducteur monté en série avec un conducteur passant à proximité ou au contact de l'amorce.

8. Dispositif selon la revendication 1 et plus particulièrement destiné à une mine factice placée parmi des mines réelles, caractérisé en ce que les moyens de coupure comprennent une portion de circuit susceptible de se corroder jusqu'à ouverture du circuit à l'issue d'un certain temps.

9. Dispositif selon la revendication 8, caractérisé en ce que la partie non protégée est recouverte au moins partiellement lors de la mise en place de la mine par une substance corrosive.

10. Dispositif selon une des revendications 8 ou 9, caractérisé en ce que la partie non protégée est susceptible de recevoir au moins un matériau formant couple électrolytique avec elle.

## Patentansprüche

1. Systemzustandswechsel-Anzeigegerät zum Gegenstand, vor allem ein Gerät zur Anzeige des entschärften Zustands von Munition, etwa einer Mine, sich dadurch gekennzeichnet, daß es mindestens einen passiven Schwingkreis enthält, der mit dem System verbunden und auf einer bestimmten Frequenz eingestellt ist, wo ein Kurzschluß auf der Schwingkreisklemmen montiert ist, der Kurzschluß durch Unterbrechungsmittel geöffnet werden kann, die während des Zustandswechsels des Systems bewegt werden, wobei der passive Schwingkreis, der dazu dient, durch ein außerhalb des Systems befindliches Detektionsmittel in Schwingung gebracht werden kann, und der mindestens einen aktiven Schwingkreis enthält, der auf die Frequenz des passiven Schwingkreises eingestellt werden kann.

2. Gerät nach Anspruch 1, dadurch gekennzeichnet, daß die Unterbrechungsmittel als Reaktion auf die Funktion einer Sprengkapsel bewegt werden, die dazu dient, die Munition zu zünden.

3. Gerät nach Anspruch 2, dadurch gekennzeichnet, daß die Unterbrechungsmittel einen Teil eines Kurzschlusses enthalten, der ein in der Nähe oder mit Kontakt zur Sprengkapsel angebrachter Leiter ist.

4. Gerät nach Anspruch.3, dadurch gekennzeichnet, daß die Unterbrechungsmittel mindestens einen passiven Halbleiter-Schalter enthalten, der beim Zustandswechsel des Systems ausgelöst wird.

5. Gerät nach Anspruch 4, dadurch gekennzeichnet, daß der passive Schalter in Reaktion auf die Entladung einer Energiequelle bewegt wird, die sich in der Munition befindet und dazu dient, die Zündung der Sprengkapsel der Munition zu gewährleisten.

6. Gerät nach Anspruch 5, dadurch gekennzeichnet, daß der passive Schalter ein MOS-Transistor ist, dessen Basis mit der Energiequelle verbunden und der geöffnet ist, wenn die Spannung der Energiequelle niedriger ist als die Schwellenspannung des Transistors.

7. Gerät nach Anspruch 3 und einem der Ansprüche 5 oder 6, dadurch gekennzeichnet, daß die Unterbrechungsmittel einen passiven Halbleiter-Schalter enthalten, der mit einem Leiter in Reihe und in der Nähe oder mit Kontakt zur Sprengkapsel montiert ist.

8. Gerät nach Anspruch 1, das vor allem Scheinminen behandelt, die zwischen echte Minen gelegt werden, dadurch gekennzeichnet, daß die Unterbrechungsmittel ein Schwingkreisteil enthalten, das dazu neigt, nach Ablauf einer gewissen Zeit, bis de Schwingkreis sich öffnet, zu korrodieren.

9. Gerät nach Anspruch 8, dadurch gekennzeichnet, daß das nicht geschützte Schwingkreisteil zumindest teilweise durch eine korrosive Substanz bei Auslegen der Mine bedeckt wird.

10. Gerät nach Anspruch 8 oder 9, dadurch gekennzeichnet, daß das nicht geschützte Schwingkreisteil zumindest ein Material erhalten könnte, das mit ihm ein elektrolytisches Paar bildet.

## Claims

1. A system state change display device and notably a device to display the neutralised state of a piece of ammunition such as a mine, characterised in that it incorporates at least one passive oscillating circuit, integral with the system, and tuned to a certain frequency, a short-circuit being mounted onto the terminals of said circuit, said short-circuit being able to be opened by circuit-breaking means activated when the system changes its state, such passive oscillating circuit being intended to resonate by a detection means external to the system and comprising at least one active oscillating circuit tuned to the frequency of the passive oscillating circuit.

2. A device according to Claim 1, characterised in that the circuit-breaking means are activated in response to the functioning of a primer intended to ensure the ignition of the ammunition.

3. A device according to Claim 2, characterised in that the circuit-breaking means comprise part of the short-circuit that is a conductor placed in the vicinity or in contact with the primer.

4. A device according to Claim 3, characterised in that the circuit-breaking means comprise at least one semi-conductor-based passive switch that is activated during a system state change.

5. A device according to Claim 4, characterised in that the passive switch is activated in response to the discharge of a power source placed in the ammunition and intended to ensure the ignition of an ammunition primer.

6. A device according to Claim 5, characterised in that the passive switch is a MOS transistor whose base is connected to the power source and that is opened when the voltage of the power source is below a threshold voltage of the transistor.

7. A device according to Claim 3 and one of Claims 5 or 6, characterised in that the circuit breaking means comprise a semi-conductor-based passive switch mounted in series with a conductor passing in the vicinity or in contact with the primer.

8. A device according to Claim 1 and more particularly intended for a dummy mine placed among real mines, characterised in that the circuit breaking means comprise a portion of circuit able to corrode until opening the circuit after a certain lapse of time.

9. A device according to Claim 8, characterised in that the non-protected- part of the circuit is covered at least partially by a corrosive substance when the mine is set into place.

10. A device according to one of Claims 8 or 9, characterised in that the non-protected part is able to receive at least one material with which it forms an electrolytic coupling.
